# EUROPÄISCHE PATENTSCHRIFT

(11) **EP 1 616 698 B1**
(45) Veröffentlichungstag und Bekanntmachung des Hinweises auf die Patenterteilung: **19.01.2011**
(21) Anmeldenummer: 05014952.5
(22) Anmeldetag: 11.07.2005
(51) Int. Cl.: B41F 13/10, B41F 27/06, B41F 27/12

(54) **Formzylinder einer Rollenrotationsdruckmaschine**
Forme cylinder of a web-fed rotary printing machine
Clindre porte-plaque d'une rotative à bobines

(30) Priorität: 13.07.2004 DE 102004034049
(43) Veröffentlichungstag der Anmeldung: 18.01.2006
(73) Patentinhaber: manroland AG, 63075 Offenbach/Main (DE)
(72) Erfinder: Burger, Rainer, 86169 Augsburg (DE); Dylla, Norbert, Dr., 86391 Stadtbergen (DE); John, Thomas, Dr., 86199 Augsburg (DE); Stegmeir, Manfred, 86169 Augsburg (DE)
(74) Vertreter: Ulrich, Thomas

(56) Entgegenhaltungen:
- EP-A- 1 310 363
- WO-A-2004/002739
- DE-A1- 10 220 546
- DE-A1- 19 533 178
- DE-C1- 10 060 171
- US-A- 3 191 532

## Beschreibung

Die Erfindung betrifft einen Formzylinder einer Rollenrotationsdruckmaschine gemäß dem Oberbegriff des Patentanspruchs 1.

Rollendruckmaschinen, insbesondere Zeitungsdruckmaschinen, verfügen über mehrere Druckeinheiten, wobei jede Druckeinheit unter anderem mindestens einen Formzylinder und mindestens einen Übertragungszylinder aufweist. Auf den Formzylindern werden Druckplatten und auf den Übertragungszylindern werden Gummitücher befestigt, weshalb die Formzylinder auch als Druckplattenzylinder und die Übertragungszylinder auch als Gummituchzylinder bezeichnet werden. Mit jedem Formzylinder wirkt ein Übertragungszylinder derart zusammen, dass beim Drucken ein Formzylinder auf dem jeweiligen Übertragungszylinder abrollt. Beim Drucken besteht demnach ein Rollkontakt zwischen den Formzylindern und den Übertragungszylindern. Beim Drucken bzw. beim Abrollen der Formzylinder auf den jeweiligen Übertragungszylindern können sich Zylinderschwingungen ausbilden, welche die Druckqualität beeinträchtigen. Zylinderschwingungen müssen demnach zur Gewährleistung einer guten Druckqualität minimiert werden.

Hinsichtlich der Befestigung einer Druckplatte an einem Formzylinder beschreibt Druckschrift US-A-3191532 einen Formzylinder einer Rollenrotationsdruckmaschine, wobei der Formzylinder eine Spanneinrichtung mit einem in einem Spannkanal angeordneten Klemmkörper zum Befestigen der Druckplatte auf dem Formzylinder aufweist, wobei der Klemmkörper in einer Richtung im Wesentlichen parallel zur Oberfläche des Formzylinders zum Halten einer Druckplatte bewegbar ist.

Hiervon ausgehend liegt der vorliegenden Erfindung das Problem zugrunde, einen neuartigen, schwingungsminimierenden Formzylinder einer Rollenrotationsdruckmaschine zu schaffen.

Dieses Problem wird durch einen Formzylinder gemäß Patentanspruch 1 gelöst. Erfindungsgemäß weist der oder jeder Spannkanal des Formzylinders in Umfangrichtung gesehen eine wirksame Spannkanalbreite von maximal 7 mm auf. Durch Anpassung der Spannkanalbreite auf weniger als 7 mm lassen sich beim Drucken auftretende Zylinderschwingungen deutlich reduzieren.

Vorzugsweise weist der oder jeder Spannkanal des Formzylinders in Umfangrichtung gesehen eine wirksame Spannkanalbreite von 3 mm bis 7 mm auf. Im Sinne der Erfindung sind zwischen 3 mm und 7 mm die folgenden Bereiche für die wirksame Spannkanalbreite bevorzugt: 3 mm bis 6 mm; 3 mm bis 5 mm; 3 mm bis 4 mm; 4 mm bis 7 mm; 4 mm bis 6 mm; 4 mm bis 5 mm; 5 mm bis 7 mm; 5 mm bis 6 mm und 6 mm bis 7 mm.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: einen Querschnitt durch einen erfindungsgemäßen Formzylinder einer Rollenrotationsdruckmaschine nach einem ersten Ausführungsbeispiel der Erfindung zusammen mit einer Druckplatte in einer ersten Position;
- Fig. 2:: die Anordnung der Fig. 1 mit einer Druckplatte in einer zweiten Position;
- Fig. 3:: einen Querschnitt durch einen erfindungsgemäßen Formzylinder einer Rollenrotationsdruckmaschine nach einem zweiten Ausführungsbeispiel der Erfindung; und
- Fig. 4:: ein vergrößertes Detail der Anordnung der Fig. 3 zur Verdeutlichung des Begriffs wirksame Spannkanalbreite.

Nachfolgend wird die hier vorliegende Erfindung unter Bezugnahme auf Fig. 1 bis 4 in größerem Detail beschrieben.

Fig. 1 und 2 zeigen ein erstes Ausführungsbeispiel eines erfindungsgemäßen Formzylinders 10 im ausschnittsweisen Querschnitt zusammen mit einer am Formzylinder 10 zu spannenden Druckplatte 11. Im Ausführungsbeispiel der Fig. 1 und 2 soll nachfolgend davon ausgegangen werden, dass an einer axialen Position des Formzylinders 10 in Umfangsrichtung desselben eine Druckplatte 11 am Formzylinder 10 gespannt wird, sodass es sich bei den in Fig. 1 gezeigten Enden 12 und 13 um Ende ein und derselben Druckplatte 11 handelt.

Das Spannen der Druckplatte 11 erfolgt im Ausführungsbeispiel der Fig. 1 und 2 mithilfe einer Spanneinrichtung 14, wobei die Spanneinrichtung 14 in einem Spannkanal 15 positioniert ist. Im Ausführungsbeispiel der Fig. 1 und 2 erstreckt sich der Spannkanal 15 über die gesamte axiale Länge des Formzylinders 10, wobei sich Begrenzungsflächen 16 und 17 ausgehend von innen nach radial außen in Richtung auf die Mantelfläche des Formzylinders 10 verjüngen.

Die innerhalb des Spannkanals 15 positionierte Spanneinrichtung 14 verfügt im Ausführungsbeispiel der Fig. 1 und 2 über zwei keilförmige Klemmkörper 18 und 19, die durch ein Federelement 20 betätigt werden und über die Federkraft des Federelements 20 gegen die Begrenzungsflächen 16 und 17 des Spannkanals 15 gedrückt werden. Wie Fig. 1 entnommen werden kann, ist das Ende 12 der Druckplatte 11 zwischen den beiden Klemmkörpern 18 und 19 eingeklemmt, das Ende 13 hingegen ist zwischen dem Klemmkörper 19 und der Begrenzungswand 17 des Spannkanals 15 fixiert. Die Ausgestaltung der Spanneinrichtung 14 mit zwei Klemmkörpern 18 und 19 hat den Vorteil, dass bei einem Drehrichtungswechsel des Formzylinders 10 die Spannrichtung der Druckplatte 11 angepasst werden kann, wie dies einem Vergleich der Fig. 1 und 2 entnommen werden kann. So ist in Fig. 2 das Ende 13 der Druckplatte 11 zwischen den beiden Klemmkörpern 18 und 19 positioniert, das Ende 12 hingegen ist zwischen dem Klemmkörper 18 und der Begrenzungsfläche 16 des Spannkanals 15 eingeklemmt.

Im Sinne der hier vorliegenden Erfindung wird vorgeschlagen, den Spannkanal 15 derart auszugestalten, dass der Spannkanal 15 in Umfangsrichtung des Formzylinders 10 eine wirksame Kanalbereite von maximal 7 mm bzw. von weniger als 7 mm aufweist. Bei wirksamen Spannkanalbereiten von weniger als 7 mm treten beim Drucken und damit beim Rollkontakt zwischen dem Formzylinder und einem entsprechenden Übertragungszylinder bzw. Gummituchzylinder keine unzulässig hohen Zylinderschwingungen mehr auf, wodurch die Druckqualität deutlich verbessert werden kann.

Im Sinne der hier vorliegenden Erfindung liegt die wirksame Spannkanalbreite vorzugsweise zwischen 3 mm und 7 mm, insbesondere in folgenden Bereichen:
- 3 mm bis 6 mm; oder 3 mm bis 5 mm; oder 3 mm bis 4 mm; oder
- 4 mm bis 7 mm; oder 4 mm bis 6 mm; oder 4 mm bis 5 mm; oder
- 5 mm bis 7 mm; oder 5 mm bis 6 mm; oder
- 6 mm bis 7 mm.
Aus dem Bereich von 3 mm und 7 mm sind demnach die unterschiedlichsten Teilbereiche für die wirksame Spannkanalbreite denkbar.

Wie bereits erwähnt, verfügt im Ausführungsbeispiel der Fig. 1 und 2 der Formzylinder 10 über lediglich einen sich über die gesamte axiale Länge des Formzylinders 10 erstreckenden Spannkanal 15. Der Formzylinder 10 bzw. der Spannkanal 15 verfügt dabei über eine axiale Länge, dass in Axialrichtung nebeneinander mindestens zwei Druckplatten entlang der axialen Länge des Formzylinders 10 bzw. Spannkanals 15 positionierbar sind. Es ist auch möglich, in Axialrichtung lediglich eine Druckplatte am Formzylinder vorzusehen bzw. zu spannen.

Nach einer ersten Alternative verfügt der Formzylinder 10 bzw. der Spannkanal 15 über eine axiale Länge, dass in Axialrichtung zwei Druckplatten nebeneinander positionierbar sind. Nach einer zweiten Alternative verfügt der Formzylinder 10 bzw. Spannkanal 15 über eine axiale Länge, dass in Axialrichtung drei Druckplatten nebeneinander positionierbar sind. Nach einer dritten Alternative weist der Formzylinder 10 bzw. Spannkanal 15 eine axiale Länge auf, dass in Axialrichtung vier oder auch sechs Druckplatten nebeneinander positionierbar sind. Weiterhin ist auch vorstellbar, dass am Formzylinder 10 in Axialrichtung fünf oder sieben oder acht Druckplatten nebeneinander positionierbar sind.

Da im Ausführungsbeispiel der Fig. 1 und 2 lediglich ein sich über die gesamte axiale Länge des Formzylinders 10 erstreckender Spannkanal 15 vorhanden ist, ist in Umfangsrichtung des Formzylinders 10 jeweils eine Druckplatte am Formzylinder 10 spannbar.

Die Druckplatten können dabei eine oder mehrere stehende Druckseiten in Umfangsrichtung und/oder axialer Richtung und/oder eine oder mehrere liegende Druckseiten in Umfangsrichtung und/oder axialer Richtung aufweisen. Eine Druckplatte kann z.B. in Umfangsrichtung hintereinander zwei stehende Druckseiten aufweisen. Weiterhin kann eine Druckplatte auch z.B. in axialer Richtung vier liegende Druckseiten nebeneinander aufweisen. Auch ist es möglich, dass eine Druckplatte eine Kombination von stehenden und liegenden Seiten aufweist, die sowohl in axialer Richtung nebeneinander als auch in Umfangsrichtung hintereinander positioniert sind.

Im Unterschied zum Ausführungsbeispiel der Fig. 1 und 2 ist es auch denkbar, dass der Formzylinder über zwei sich über die gesamte axiale Länge desselben erstreckende, in Umfangsrichtung um in etwa 180° zueinander versetzte Spannkanäle verfügt, wobei dann in Umfangsrichtung jeweils zwei Druckplatten hintereinander in den entsprechenden Spannkanälen spannbar sind. Jede dieser Druckplatten kann dabei wiederum einer stehenden oder zwei liegenden Druckseiten entsprechen. Sollen in Umfangsrichtung jeweils vier Druckplatten hintereinander am Formzylinder positioniert werden, so verfügt derselbe über vier sich über die gesamte axiale Länge desselben erstreckende, in Umfangsrichtung vorzugsweise um in etwa 90° zueinander versetzte Spannkanäle.

Weiterhin ist es vorstellbar, dass der Formzylinder über mehrere Spannkanäle verfügt, die sich in axialer Richtung lediglich abschnittsweise entlang des Formzylinders erstrecken. In diesem Fall kann nach einer ersten Alternative an jeder axialen Position des Formzylinders in Umfangsrichtung gesehen jeweils nur ein Spannkanal vorhanden sein, wobei dann mindestens ein Spannkanal gegenüber den anderen Spannkanälen in Umfangsrichtung versetzt ist. Nach einer zweiten Alternative können an jeder axialen Position des Formzylinders in Umfangsrichtung gesehen zwei Spannkanäle vorhanden sein, wobei dann mindestens zwei, an derselben axialen Position verlaufende Spannkanäle des Formzylinders gegenüber den anderen Spannkanälen desselben in Umfangsrichtung versetzt sind. Nach einer weiteren Alternative kann jeder axialen Position des Formzylinders in Umfangsrichtung gesehen eine Gruppe von mindestens zwei, vorzugsweise zwei oder vier, Spannkanälen, vorhanden sein, wobei mindestens eine Gruppe von an derselben axialen Position verlaufenden Spannkanälen gegenüber den anderen Spannkanälen der oder jeden anderen Gruppe in Umfangsrichtung versetzt ist. Durch die in Umfangsrichtung versetzte Ausgestaltung der Spannkanäle an den Formzylindern können Zylinderschwingungen abermals minimiert werden. In jedem Fall ist jedoch die wirksame Spannkanalbreite aller Spannkanäle kleiner als 7 mm, wobei die wirksame Spannkanalbreite zwischen 3 mm und 7 mm, vorzugsweise zwischen 4 mm und 5mm oder alternativ zwischen 6 mm und 7 mm liegt.

Fig. 3 zeigt ein weiteres Ausführungsbeispiel eines erfindungsgemäßen Formzylinders 21 zusammen mit einer Druckplatte 22, wobei Enden 23 und 24 der Druckplatte 22 mithilfe einer Spanneinrichtung 25 am Formzylinder 21 spannbar sind. Die Spanneinrichtung 25 ist wiederum in einem Spannkanal 26 positioniert. Das Ausführungsbeispiel der Fig. 3 unterscheidet sich vom Ausführungsbeispiel der Fig. 1 und 2 lediglich dadurch, dass beim Ausführungsbeispiel der Fig. 3 die Spanneinrichtung 25 lediglich über einen Klemmkörper 26 verfügt. Eine Spanneinrichtung 25 mit einem Klemmkörper 26 ist dann ausreichend, wenn die Funktionalität eines Drehrichtungswechsels am Formzylinder nicht benötigt wird. Hinsichtlich der übrigen Details stimmt jedoch das Ausführungsbeispiel der Fig. 3 mit dem Ausführungsbeispiel der Fig. 1 und 2 überein, sodass zur Vermeidung unnötiger Wiederholungen auf die obigen Ausführungen verwiesen werden kann.

Unter Bezugnahme auf Fig. 1 bis 3 wurde mehrfach der Begriff "wirksame Spannkanalbreite" verwendet, der nachfolgend unter Bezugnahme auf Fig. 4 definiert werden soll. Der Formzylinder weist eine im Querschnitt kreisrunde Mantelfläche auf, die durch einen oder mehrere Spannkanäle unterbrochen wird. Unter "wirksame Spannkanalbreite" soll der Abstand B (siehe Fig. 4) zwischen den Punkten 28 und 29 verstanden werden, an welchen die Spannkanalkontur eines Spannkanals von der kreisrunden Mantelfläche des Formzylinders abzuweichen beginnt. Im Beispiel der Fig. 4 ist zwischen der kreisrunden Mantelfläche des Formzylinders und der eigentlichen Spannkanalkontur aus sich in radialer Richtung nach außen verjüngenden Begrenzungsflächen 30, 31 jeweils ein abgerundeter Übergangsbereich 32 und 33 ausgebildet. An den Punkten 28 und 29 beginnen demnach die Übergangsbereiche 32 und 33 von der kreisrunden Mantelfläche des Formzylinders abzuweichen und in die Spannkanalkontur überzugehen. Die Übergangsbereiche zwischen der kreisrunden Mantelfläche des Formzylinders und der eigentlichen Spannkanalkontur aus sich in radialer Richtung nach außen verjüngenden Begrenzungsflächen müssen nicht abgerundet ausgebildet sein, sondern können vielmehr beliebig ausgebildet sein, z. B. durch eine Abschrägung bzw. Anfasung.

Nach dem Grundgedanken der hier vorliegenden Erfindung wird zur Minimierung von die Druckqualität beeinträchtigenden Zylinderschwingungen die Spannkanalbreite an Formzylindern auf eine wirksame Spannkanalbreite von maximal 7 mm begrenzt. Dies gilt sowohl dann, wenn der Formzylinder lediglich einen oder auch mehrere Spannkanäle aufweist. Verfügt der Formzylinder über mehrere Spannkanäle, die sich nicht über die gesamte axiale Breite des Formzylinders. sondern lediglich abschnittsweise entlang des Formzylinders erstrecken, so können die Spannkanäle zusätzlich in Umfangsrichtung zueinander versetzt sein, wodurch Zylinderschwingungen beim Drucken nochmals minimiert werden können.

### Bezugszeichenliste

- 10: Formzylinder
- 11: Druckplatte
- 12: Ende
- 13: Ende
- 14: Spanneinrichtung
- 15: Spannkanal
- 16: Begrenzungsfläche
- 17: Begrenzungsfläche
- 18: Klemmkörper
- 19: Klemmkörper
- 20: Federelement
- 21: Formzylinder
- 22: Druckplatte
- 23: Ende
- 24: Ende
- 25: Spanneinrichtung
- 26: Spannkanal
- 27: Klemmkörper
- 28: Punkt
- 29: Punkt
- 30: Begrenzungsfläche
- 31: Begrenzungsfläche
- 32: Übergangsbereich
- 33: Übergangsbereich

## Patentansprüche

1. Formzylinder (10) einer Rollenrotationsdruckmaschine, mit mindestens einer Spanneinrichtung (14; 25) zum Befestigen von mindestens einer Druckplatte (11) auf dem Formzylinder (10), wobei die oder jede Spanneinrichtung (14; 25) mindestens einen in einem Spannkanal (15; 26) positionierten Klemmkörper (18, 19; 27) aufweist, wobei der oder die Klemmkörper (18, 19, 27) keilförmig ausgebildet ist bzw. sind,
**dadurch gekennzeichnet, dass**
der oder die Klemmkörper (18, 19, 27) durch ein Federelement (20) mit radial nach außen wirkender Federkraft betätigbar und über die Federkraft des Federelements (20) mit radial nach außen wirkender Federkraft gegen Begrenzungsflächen (16, 17) des Spannkanals (15) drückbar ist bzw. sind, wobei sich die Begrenzungsflächen (16, 17) ausgehend von innen nach radial außen in Richtung auf eine Mantelfläche des Formzylinders (10) verjüngen, und der oder jeder Spannkanal (15; 26) des Formzylinders in Umfangsrichtung gesehen eine wirksame Spannkanalbreite von maximal 7 mm aufweist.

2. Formzylinder nach Anspruch 1, **dadurch gekennzeichnet, dass** der oder jeder Spannkanal (15; 26) des Formzylinders eine wirksame Spannkanalbreite von weniger als 7 mm aufweist.

3. Formzylinder nach Anspruch 1 oder 2, **dadurch gekennzeichnet, dass** der oder jeder Spannkanal (15; 26) des Formzylinders eine wirksame Spannkanalbreite von 3 mm bis 7 mm aufweist.

4. Formzylinder nach Anspruch 3, **dadurch gekennzeichnet, dass** der oder jeder oder jeder Spannkanal (15; 26) des Formzylinders eine wirksame Spannkanalbreite von 3 mm bis 6 mm, oder von 3 mm bis 5 mm, oder von 3 mm bis 4 mm aufweist.

5. Formzylinder nach Anspruch 3, **dadurch gekennzeichnet, dass** der oder jeder Spannkanal (15; 26) des Formzylinders eine wirksame Spannkanalbreite von 4 mm bis 7 mm, oder von 4 mm bis 6 mm, oder von 4 mm bis 5 mm aufweist.

6. Formzylinder nach Anspruch 3, **dadurch gekennzeichnet, dass** der oder jeder Spannkanal (15; 26) des Formzylinders eine wirksame Spannkanalbreite von 5 mm bis 7 mm, oder von 5 mm bis 6 mm aufweist.

7. Formzylinder nach Anspruch 3, **dadurch gekennzeichnet, dass** der oder jeder Spannkanal (15; 26) des Formzylinders eine wirksame Spannkanalbreite von 6 mm bis 7 mm aufweist.

8. Formzylinder nach einem oder mehreren der Ansprüche 1 bis 7, **dadurch gekennzeichnet, dass** der Formzylinder (10; 21) bzw. der oder jeder Spannkanal (15; 26) eine axiale Länge aufweist, dass in Axialrichtung nebeneinander eine Druckplatte entlang der axialen Länge des Formzylinders bzw. des oder jedes Spannkanals positionierbar ist.

9. Formzylinder nach einem oder mehreren der Ansprüche 1 bis 7, **dadurch gekennzeichnet, dass** der Formzylinder (10; 21) bzw. der oder jeder Spannkanal (15; 26) eine axiale Länge aufweist, dass in Axialrichtung nebeneinander mindestens zwei Druckplatten entlang der axialen Länge des Formzylinders bzw. des oder jedes Spannkanals positionierbar sind.

10. Formzylinder nach Anspruch 9, **dadurch gekennzeichnet, dass** der Formzylinder (10; 21) bzw. der oder jeder Spannkanal (15; 26) eine axiale Länge aufweist, dass in Axialrichtung drei oder vier oder sechs oder acht Druckplatten nebeneinander positionierbar sind.

11. Formzylinder nach einem oder mehreren der Ansprüche 1 bis 10, **dadurch gekennzeichnet, dass** der Formzylinder (10; 21) bzw. der oder jeder Spannkanal (15; 26) eine Umfangserstreckung aufweist, dass in Umfangsrichtung eine Druckplatte am Formzylinder positionierbar sind.

12. Formzylinder nach einem oder mehreren der Ansprüche 1 bis 10, **dadurch gekennzeichnet, dass** der Formzylinder (10; 21) bzw. der oder jeder Spannkanal (15; 26) eine Umfangserstreckung aufweist, dass in Umfangsrichtung mindestens zwei, vorzugsweise zwei oder vier, Druckplatten hintereinander am Formzylinder positionierbar sind.

13. Formzylinder nach einem oder mehreren der Ansprüche 8 bis 12, **dadurch gekennzeichnet, dass** die oder jede Druckplatte eine oder mehrere stehende Druckseiten in Umfangsrichtung und/oder axialer Richtung und/oder eine oder mehrere liegende Druckseiten in Umfangsrichtung und/oder axialer Richtung aufweist.

14. Formzylinder nach einem oder mehreren der Ansprüche 1 bis 13, **dadurch gekennzeichnet, dass** der Formzylinder (10; 21) ausschließlich einen sich über die gesamte axiale Länge desselben erstreckenden Spannkanal (15; 26) aufweist, derart, dass in Umfangsrichtung des Formzylinders jeweils eine Druckplatte am Formzylinder spannbar ist.

15. Formzylinder nach einem oder mehreren der Ansprüche 1 bis 13, **dadurch gekennzeichnet, dass** der Formzylinder zwei sich über die gesamte axiale Länge desselben erstreckende, in Umfangsrichtung um in etwa 180° zueinander versetzte Spannkanäle aufweist, derart, dass in Umfangsrichtung jeweils mindestens zwei Druckplatten hintereinander in den entsprechenden Spannkanälen spannbar sind.

16. Formzylinder nach einem oder mehreren der Ansprüche 1 bis 13, **dadurch gekennzeichnet, dass** der Formzylinder vier sich über die gesamte axiale Länge desselben erstreckende, in Umfangsrichtung um in etwa 90° zueinander versetzte Spannkanäle aufweist, derart, dass in Umfangsrichtung jeweils mindestens vier Druckplatten hintereinander in den entsprechenden Spannkanälen spannbar sind.

17. Formzylinder nach einem oder mehreren der Ansprüche 1 bis 13, **dadurch gekennzeichnet, dass** der Formzylinder mehrere Spannkanäle aufweist, die sich in axialer Richtung abschnittsweise entlang des Formzylinders derart erstrecken, dass an jeder axialen Position des Formzylinders in Umfangsrichtung gesehen ein Spannkanal vorhanden ist, wobei mindestens ein Spannkanal des Formzylinders gegenüber den anderen Spannkanälen desselben in Umfangsrichtung versetzt ist.

18. Formzylinder nach einem oder mehreren der Ansprüche 1 bis 13, **dadurch gekennzeichnet, dass** der Formzylinder mehrere Spannkanäle aufweist, die sich in axialer Richtung abschnittsweise entlang des Formzylinders derart erstrecken, dass an jeder axialen Position des Formzylinders in Umfangsrichtung gesehen zwei Spannkanäle vorhanden sind, wobei mindestens zwei, an derselben axialen Position verlaufende Spannkanäle des Formzylinders gegenüber den anderen Spannkanälen desselben in Umfangsrichtung versetzt sind.

19. Formzylinder nach einem oder mehreren der Ansprüche 1 bis 13, **dadurch gekennzeichnet, dass** der Formzylinder mehrere Spannkanäle aufweist, die sich in axialer Richtung abschnittsweise entlang des Formzylinders derart erstrecken, dass an jeder axialen Position des Formzylinders in Umfangsrichtung gesehen eine Gruppe von mindestens zwei, vorzugsweise zwei oder vier, Spannkanälen, vorhanden ist, wobei mindestens eine Gruppe von an derselben axialen Position verlaufenden Spannkanälen gegenüber den anderen Spannkanälen der oder jeden anderen Gruppe in Umfangsrichtung versetzt ist.

20. Formzylinder nach einem oder mehreren der Ansprüche 1 bis 19, **dadurch gekennzeichnet, dass** alle Spannkanäle des Formzylinders in Umfangrichtung gesehen eine wirksame Spannkanalbreite von 3 mm bis 7 mm, vorzugsweise von 4 mm bis 5 mm oder von 6 mm bis 7 mm, aufweisen.

## Claims

1. A forme cylinder (10) of a web-fed rotary printing machine having at least one clamping device (14; 25) for securing at least one printing plate (11) on the forme cylinder (10), wherein the or each clamping device (14; 25) has at least one retaining body (18, 19; 27) positioned in a clamping channel (15; 26), wherein the retaining body or bodies (18, 19, 27) is or are formed in a wedge-shaped manner,
**characterised in that**
the retaining body or bodies (18, 19, 27) can be actuated by means of a spring element (20) with a spring force acting radially outwards and can be pressed by way of the spring force of the spring element (20) with a spring force acting radially outwards against delimiting faces (16, 17) of the clamping channel (15), wherein the delimiting faces (16, 17) taper starting from the inside radially outwards in the direction of a lateral surface of the forme cylinder (10), and the or each clamping channel (15; 26) of the forme cylinder has, viewed in the circumferential direction, an effective clamping-channel width of a maximum of 7 mm.

2. A forme cylinder according to claim 1, **characterised in that** the or each clamping channel (15; 26) of the forme cylinder has an effective clamping-channel width of less than 7 mm.

3. A forme cylinder according to claim 1 or 2, **characterised in that** the or each clamping channel (15; 26) of the forme cylinder has an effective clamping-channel width of 3 mm to 7 mm.

4. A forme cylinder according to claim 3, **characterised in that** the or each clamping channel (15; 26) of the forme cylinder has an effective clamping-channel width of 3 mm to 6 mm, or of 3 mm to 5 mm, or of 3 mm to 4 mm.

5. A forme cylinder according to claim 3, **characterised in that** the or each clamping channel (15; 26) of the forme cylinder has an effective clamping-channel width of 4 mm to 7 mm, or of 4 mm to 6 mm, or of 4 mm to 5 mm.

6. A forme cylinder according to claim 3, **characterised in that** the or each clamping channel (15; 26) of the forme cylinder has an effective clamping-channel width of 5 mm to 7 mm, or of 5 mm to 6 mm.

7. A forme cylinder according to claim 3, **characterised in that** the or each clamping channel (15; 26) of the forme cylinder has an effective clamping-channel width of 6 mm to 7 mm.

8. A forme cylinder according to one or more of claims 1 to 7, **characterised in that** the forme cylinder (10; 21) or the or each clamping channel (15; 26) has an axial length that in the axial direction next to one another one printing plate can be positioned along the axial length of the forme cylinder or of the or each clamping channel.

9. A forme cylinder according to one or more of claims 1 to 7, **characterised in that** the forme cylinder (10; 21) or the or each clamping channel (15; 26) has an axial length that in the axial direction next to one another at least two printing plates can be positioned along the axial length of the forme cylinder or of the or each clamping channel.

10. A forme cylinder according to claim 9, **characterised in that** the forme cylinder (10; 21) or the or each clamping channel (15; 26) has an axial length that in the axial direction three or four or six or eight printing plates can be positioned next to one another.

11. A forme cylinder according to one or more of claims 1 to 10, **characterised in that** the forme cylinder (10; 21) or the or each clamping channel (15; 26) has a circumferential extent that in the circumferential direction one printing plate can be positioned on the forme cylinder.

12. A forme cylinder according to one or more of claims 1 to 10, **characterised in that** the forme cylinder (10; 21) or the or each clamping channel (15; 26) has a circumferential extent that in the circumferential direction at least two, preferably two or four, printing plates can be positioned one after the other on the forme cylinder.

13. A forme cylinder according to one or more of claims 8 to 12, **characterised in that** the or each printing plate has one or more vertical print pages in the circumferential direction and/or axial direction and/or one or more horizontal print pages in the circumferential direction and/or axial direction.

14. A forme cylinder according to one or more of claims 1 to 13, **characterised in that** the forme cylinder (10; 21) has exclusively one clamping channel (15; 26) extending over the whole axial length of the same in such a way that in the circumferential direction of the forme cylinder in each case one printing plate can be clamped on the forme cylinder.

15. A forme cylinder according to one or more of claims 1 to 13, **characterised in that** the forme cylinder has two clamping channels that extend over the whole axial length of the same and are offset in relation to each other in the circumferential direction by approximately 180º in such a way that in the circumferential direction in each case at least two printing plates can be clamped one after the other in the corresponding clamping channels.

16. A forme cylinder according to one or more of claims 1 to 13, **characterised in that** the forme cylinder has four clamping channels that extend over the whole axial length of the same and are offset in relation to each other in the circumferential direction by approximately 90º in such a way that in the circumferential direction in each case at least four printing plates can be clamped one after the other in the corresponding clamping channels.

17. A forme cylinder according to one or more of claims 1 to 13, **characterised in that** the forme cylinder has a plurality of clamping channels that extend in the axial direction in sections along the forme cylinder in such a way that at each axial position of the forme cylinder, viewed in the circumferential direction, there is one clamping channel, wherein at least one clamping channel of the forme cylinder is offset in relation to the other clamping channels of the same in the circumferential direction.

18. A forme cylinder according to one or more of claims 1 to 13, **characterised in that** the forme cylinder has a plurality of clamping channels that extend in the axial direction in sections along the forme cylinder in such a way that at each axial position of the forme cylinder, viewed in the circumferential direction, there are two clamping channels, wherein at least two clamping channels of the forme cylinder that run at the same axial position are offset in relation to the other clamping channels of the same in the circumferential direction.

19. A forme cylinder according to one or more of claims 1 to 13, **characterised in that** the forme cylinder has a plurality of clamping channels that extend in the axial direction in sections along the forme cylinder in such a way that at each axial position of the forme cylinder, viewed in the circumferential direction, there is a group of at least two, preferably two or four, clamping channels, wherein at least one group of clamping channels running at the same axial position are offset in relation to the other clamping channels of the or each other group in the circumferential direction.

20. A forme cylinder according to one or more of claims 1 to 19, **characterised in that** all the clamping channels of the forme cylinder, viewed in the circumferential direction, have an effective clamping-channel width of 3 mm to 7 mm, preferably of 4 mm to 5 mm, or of 6 mm to 7 mm.

## Revendications

1. Cylindre porte-plaques (10) de machine d'impression rotative à bobines comportant au moins une installation de serrage (14, 25) pour fixer au moins une plaque d'impression (11) sur le cylindre porte-plaques (10),
- la ou chaque installation de serrage (14, 25) ayant au moins un organe de serrage (18, 19 ; 27) positionné dans un canal de serrage (15, 26),
- le ou les organes de serrage (18, 19 ; 27) étant en forme de coin, cylindre porte-plaques **caractérisé en ce que**
le ou les organes de serrage (18, 19 ; 27) sont actionnés par un ressort (20) exerçant une force de ressort dirigée radialement vers l'extérieur et le ou les organes de serrage sont poussés par la force de ressort développée par le ressort (20) agissant radialement vers l'extérieur contre les surfaces limites (16, 17) du canal de serrage (15),
- les surface limites (16, 17) allant en rétrécissant en partant de l'intérieur, radialement vers l'extérieur en direction de la surface enveloppe du cylindre porte-plaques (10), et le ou chaque canal de serrage (15, 26) du cylindre porte-plaques a dans la direction périphérique, une largeur efficace de canal de serrage qui est au maximum égale à 7 mm.

2. Cylindre porte-plaques selon la revendication 1,
**caractérisé en ce que**
le ou chaque canal de serrage (15, 26) du cylindre porte-plaques, a une largeur efficace de canal de serrage inférieure à 7 mm.

3. Cylindre porte-plaques selon la revendication 1 ou 2,
**caractérisé en ce que**
le ou chaque canal de serrage (15, 26) du cylindre porte-plaques, a une largeur efficace de canal de serrage comprise entre 3 mm et 7 mm.

4. Cylindre porte-plaques selon la revendication 3,
**caractérisé en ce que**
le ou chaque canal de serrage (15, 26) du cylindre porte-plaques, a une largeur efficace de canal de serrage comprise entre 3 mm et 6 mm ou entre 3 mm et 5 mm ou entre 3 mm et 4 mm.

5. Cylindre porte-plaques selon la revendication 3,
**caractérisé en ce que**
le ou chaque canal de serrage (15, 26) du cylindre porte-plaques, a une largeur efficace de canal de serrage comprise entre 4 mm et 7 mm ou entre 4 mm et 6 mm ou entre 4 mm et 5 mm.

6. Cylindre porte-plaques selon la revendication 3,
**caractérisé en ce que**
le ou chaque canal de serrage (15, 26) du cylindre porte-plaques, a une largeur efficace de canal de serrage comprise entre 5 mm et 7 mm ou entre 5 mm et 6 mm.

7. Cylindre porte-plaques selon la revendication 3
**caractérisé en ce que**
le ou chaque canal de serrage (15, 26) du cylindre porte-plaques, a une largeur efficace de canal de serrage comprise entre 6 mm et 7 mm.

8. Cylindre porte-plaques selon l'une des revendications 1 à 7,
**caractérisé en ce que**
le cylindre porte-plaques (10, 21) ou le ou chaque canal de serrage (15, 26), ont une longueur axiale pour positionner et juxtaposer dans la direction axiale, une plaque d'impression suivant la longueur axiale du cylindre porte-plaques ou du ou de chaque canal de serrage.

9. Cylindre porte-plaques selon l'une des revendications 1 à 7,
**caractérisé en ce que**
le cylindre porte-plaques (10, 21) ou le ou chaque canal de serrage (15, 26), ont une longueur axiale de façon à pouvoir positionner et juxtaposer dans la direction axiale, au moins deux plaques d'impression suivant la longueur axiale du cylindre porte-plaques ou du ou de chaque canal de serrage.

10. Cylindre porte-plaques selon la revendication 9,
**caractérisé en ce que**
le cylindre porte-plaques (10, 21) ou le ou chaque canal de serrage (15, 26), ont une longueur axiale de façon à pouvoir positionner et juxtaposer trois ou quatre ou six ou huit plaques d'impression, dans la direction axiale.

11. Cylindre porte-plaques selon l'une des revendications 1 à 10,
**caractérisé en ce que**
le cylindre porte-plaques (10, 21) ou le ou chaque canal de serrage (15, 26), ont une extension périphérique pour positionner une plaque d'impression sur le cylindre porte-plaques, dans la direction périphérique.

12. Cylindre porte-plaques selon l'une des revendications 1 à 10,
**caractérisé en ce que**
le cylindre porte-plaques (10, 21) ou le ou chaque canal de serrage (15, 26), a une extension périphérique pour positionner dans la direction périphérique, au moins deux et de préférence deux ou quatre plaques d'impression l'une derrière l'autre sur le cylindre porte-plaques.

13. Cylindre porte-plaques selon l'une des revendications 8 à 12,
**caractérisé en ce que**
la ou chaque plaque d'impression comporte une ou plusieurs pages d'impression debout, dans la direction périphérique et/ou dans la direction axiale et/ou une ou plusieurs pages d'impression couchées dans la direction périphérique et/ou dans la direction axiale.

14. Cylindre porte-plaques selon l'une des revendications 1 à 13,
**caractérisé en ce que**
le cylindre porte-plaques (10, 21) comporte uniquement un canal de serrage (15, 26) s'étendant sur toute la longueur axiale du cylindre de façon que dans la direction périphérique du cylindre porte-plaques, on puisse fixer chaque fois une plaque d'impression sur le cylindre porte-plaques.

15. Cylindre porte-plaques selon l'une des revendications 1 à 13,
**caractérisé en ce que**
le cylindre porte-plaques comporte deux canaux de serrage s'étendant sur toute la longueur axiale du cylindre, en étant décalés d'au moins d'environ 180° dans la direction périphérique pour recevoir dans la direction périphérique, chacun au moins deux plaques d'impression l'une derrière l'autre dans les canaux de serrage correspondants.

16. Cylindre porte-plaques selon l'une des revendications 1 à 13,
**caractérisé en ce que**
le cylindre porte-plaques comporte quatre canaux de serrage s'étendant sur toute la longueur axiale du cylindre et ces canaux sont décalés d'environ 90° les uns par rapport aux autres dans la direction périphérique de façon à pouvoir fixer chacun au moins quatre plaques d'impression l'une derrière l'autre dans la direction périphérique, dans les canaux de serrage.

17. Cylindre porte-plaques selon l'une des revendications 1 à 13,
**caractérisé en ce que**
le cylindre porte-plaques comporte plusieurs canaux de serrage s'étendant dans la direction axiale, par segments le long du cylindre porte-plaques pour avoir dans chaque position axiale du cylindre porte-plaques, un canal de serrage vu dans la direction périphérique, et
au moins un canal de serrage du cylindre porte-plaques est décalé dans la direction périphérique par rapport aux autres canaux de serrage.

18. Cylindre porte-plaques selon l'une des revendications 1 à 13,
**caractérisé en ce que**
le cylindre porte-plaques comporte plusieurs canaux de serrage s'étendant dans la direction axiale, par segments, le long du cylindre porte-plaques pour avoir dans chaque position axiale du cylindre porte-plaques, dans la direction périphérique, de deux canaux de serrage, et
au moins deux des canaux de serrage passant par la même position axiale dans cylindre porte-plaques sont décalés par rapport aux autres canaux de serrage dans la direction périphérique.

19. Cylindre porte-plaques selon l'une des revendications 1 à 13,
**caractérisé en ce que**
le cylindre porte-plaques comporte plusieurs canaux de serrage qui s'étendent dans la direction axiale, par segments le long du cylindre porte-plaques pour avoir dans chaque position axiale du cylindre porte-plaques, selon la direction périphérique, chaque fois un groupe d'au moins deux et de préférence deux ou quatre canaux de serrage, et
au moins un groupe de canaux de serrage correspondant à la même position axiale, est décalé dans la direction périphérique par rapport aux autres canaux de serrage du ou de chaque autre groupe.

20. Cylindre porte-plaques selon l'une des revendications 1 à 19,
**caractérisé en ce que**
tous les canaux de serrage du cylindre porte-plaques ont, dans la direction périphérique, une largeur efficace de canal de serrage comprise entre 3 mm et 7 mm, de préférence entre 4 mm et 5 mm ou entre 6 mm et 7 mm.
